# EUROPÄISCHE PATENTSCHRIFT

(11) **EP 2 542 717 B1**
(45) Veröffentlichungstag und Bekanntmachung des Hinweises auf die Patenterteilung: **29.06.2016**
(21) Anmeldenummer: 10707004.7
(22) Anmeldetag: 03.03.2010
(51) Int. Cl.: E01B 9/34

(54) **HAKENBOLZEN ZUR SCHIENENBEFESTIGUNG AUF HOHLSCHWELLEN**
HOOK BOLT FOR FASTENING RAILS TO HOLLOW SLEEPERS
BOULON-CROCHET POUR FIXATION DE RAILS SUR DES TRAVERSES CREUSES

(43) Veröffentlichungstag der Anmeldung: 09.01.2013
(73) Patentinhaber: Vossloh-Werke GmbH, 58791 Werdohl (DE)
(72) Erfinder: GART, Eugen, 59555 Lippstadt (DE); SCHÄFER, Sebastian, 50129 Bergheim-Glessen (DE)
(74) Vertreter: Hoffmann Eitle
(86) Internationale Anmeldenummer: PCT/EP2010/052683
(87) Internationale Veröffentlichungsnummer: WO 2011/107148

(56) Entgegenhaltungen:
- WO-A1-00/31343
- DE-C- 46 475
- DE-C- 46 755
- DE-U1- 9 011 846

## Beschreibung

Die Erfindung betrifft einen Hakenbolzen zur Schienenbefestigung auf Hohlschwellen, insbesondere Stahlschwellen, sowie ein Schienenbefestigungssystem unter Verwendung derartiger Hakenbolzen.

### Stand der Technik

Gängige Eisenbahnschwellen können entweder aus Vollmaterial wie z.B. Holz oder Beton bestehen, oder aber auch als Hohlschwellen ausgestaltet sein. Während bei der Verwendung von Holzschwellen die Schienenbefestigung auf der Schwelle häufig durch das direkte Einschrauben von Befestigungselementen in das Holzmaterial erfolgt, werden bei Betonschwellen Dübel in das Betonmaterial eingegossen, in welche wiederum geeignete Befestigungsschrauben eines Schienenbefestigungssystems eingeschraubt werden.

Derartige Techniken können bei Hohlschwellen nicht eingesetzt werden. Hier reicht die Wandstärke der Schwelle nicht aus, um ein Befestigungselement für das Schienenbefestigungssystem sicher zu befestigen, damit die erforderlichen Kräfte in die Hohlschwelle übertragen werden können. Daher ist es bekannt, bei Hohlschwellen Hakenbolzen zu verwenden, die einen hakenförmigen Ansatz aufweisen, der durch eine Durchtrittsöffnung in die Hohlschwelle eingeführt werden kann und in der korrekten Montageposition des Hakenbolzens im Schienenbefestigungssystem formschlüssig in der Hohlschwelle arretiert ist. Hakenbolzen im Stand der Technik werden aus Guss hergestellt. Die hohen Seitenkräfte, insbesondere bei Schwerlast, kann der untere, hakenförmige Teil des Bolzens aufgrund der konstruktiven Gestaltung ohne Probleme aufnehmen. Limitierend für die gesamte Festigkeit herkömmlicher Hakenbolzen aus Guss ist allerdings der Gewindeteil, der aus geometrischen Gründen im gesamten Schienenbefestigungssystem nur eine vorgegebene Maximaldimensionierung besitzen kann. Aufgrund der guten Materialeigenschaften warm geformter Hakenschrauben werden diese aber standardmäßig eingesetzt, wenn auch die maximalen, übertragbaren Kräfte durch die Materialeigenschaften und die Beschränkungen bei der Dimensionierung limitiert sind.

Bei der Schienenbefestigung nach der DE 46475 C wird ein Hakenbolzen zur Schienenbefestigung auf Hohlschwellen eingesetzt. Mit Hilfe von Schraubbolzen wird der Hakenbolzen verformt und gegen die Unterseite der Schwellenplatte gezogen.

Aus der DE 90 11 846 U1 ist eine weitere Schienenbefestigung bekannt, bei der der Bolzenkopf eines Befestigungsbolzens zwischen zwei Halteklauen gehalten und gegen Verdrehen gesichert wird. Zusätzlich ist der Bolzenkopf durch die Halteklauen gegen ein unbeabsichtigtes Herausrutschen geschützt, da die Halteklauen die zwei gegenüberliegenden Seitenflächen des Schraubenkopfes umgreifen.

Die DE 46755 C stellt den nächstkommenden Stand der Technik dar.

### Darstellung der Erfindung

Der Erfindung liegt die Aufgabe zugrunde, einen Hakenbolzen zur Schienenbefestigung vorzuschlagen, der bei kostengünstiger Fertigung höheren Belastungen standhält.

Diese Aufgabe wird durch einen Hakenbolzen mit den Merkmalen des Anspruchs 1 gelöst. Ein Schienenbefestigungssystem unter Verwendung erfindungsgemäßer Hakenbolzen wird durch die Merkmale des Anspruchs 8 beschrieben.

Erfindungsgemäß umfasst der Hakenbolzen zur Schienenbefestigung auf Hohlschwellen, insbesondere Stahlschwellen, ein Eingriffselement aus Gussmetall, das einen hakenförmigen Einsteckabschnitt sowie einen Auflageabschnitt umfasst, der mit einem Aufnahmeraum zur Aufnahme eines Gewindeelements ausgebildet ist. Das Gewindeelement weist einen Gewindebolzen sowie einen Aufnahmeschuh auf, wobei der Aufnahmeschuh so dimensioniert ist, um formschlüssig in den Aufnahmeraum des Auflageabschnitts einsetzbar zu sein. Der Aufnahmeraum des Eingriffselements ist erfindungsgemäß so gestaltet, dass der Aufnahmeschuh des Gewindeelements durch eine seitliche Bewegung in der Ebene senkrecht zur Längsachse des Gewindebolzens in den Aufnahmeraum einschiebbar ist. Bei einer horizontalen Anordnung der zugehörigen Stahlschwelle ist der Aufnahmeschuh des Gewindeelements somit durch eine horizontale Verschiebebewegung in den Aufnahmeraum des Eingriffselements einschiebbar. Eine einfache, horizontale Translationsbewegung beim Einsetzen des Aufnahmeschuhs ist zum einen einfach durchzuführen, bietet aber auch den Vorteil, dass, wenn im montierten Zustand der Schienenbefestigung der Aufnahmeschuh relativ zum Aufnahmeraum in vertikaler Richtung nach oben gezogen wird, sich auf diese Weise zusätzlich zu dem Formschluss auch eine reibschlüssige Verbindung zwischen der in Einbauposition oben gelegenen Seite des Aufnahmeschuhs und dementsprechend geformten oberen, inneren Wandabschnitten des Aufnahmeraums bildet. Eine derartige reibschlüssige Verbindung hat den zusätzlichen Vorteil, dass automatisch einer Relativbewegung zwischen Aufnahmeschuh und Aufnahmeraum in horizontaler Richtung entgegengewirkt wird und somit ein selbsttätiges Lösen der Verbindung zwischen Eingriffselement und Gewindeelement verhindert wird.

Der erfindungsgemäße Hakenbolzen wird somit aus zwei Teilen hergestellt. Das Eingriffselement wird dabei mit dem Gewindeelement verbunden, indem der Aufnahmeschuh des Gewindeelements formschlüssig in den Aufnahmeraum des Eingriffselements eingesetzt ist. Auf diese Weise ist es möglich, das Eingriffselement und das Gewindeelement aus unterschiedlichen Materialien zu fertigen, die in Bezug auf deren Gesamtkosten einerseits und die aufnehmbaren Belastungen andererseits optimiert sind. So ist erfindungsgemäß das Eingriffselement aus Gussmetall, was aufgrund der komplexen Formgebung des hakenförmigen Einsteckabschnitts vorteilhaft ist, zumal das Eingriffselement aufgrund der konstruktiven Gestaltung auch hohe Seitenkräfte, wie sie insbesondere bei Schwerlast auftreten, problemlos aufnehmen kann. Das Gewindeelement wird hingegen vorzugsweise aus Stahl gefertigt, was den Vorteil besitzt, dass das Gewindeelement mit einem im üblichen Bereich dimensionierten Gewindebolzen sehr hohe Belastungen aufnehmen kann, so dass der erfindungsgemäße Hakenbolzen gegenüber einem im Stand der Technik bekannten Hakenbolzen aus Gussmetall deutlich erhöhte Seitenkräfte aufnehmen kann.

Das erfindungsgemäße Schienenbefestigungssystem umfasst mindestens eine Hohlschwelle mit Durchtrittsöffnungen sowie erfindungsgemäße Hakenbolzen, die mit ihrem hakenförmigen Einsteckabschnitt in die Durchtrittsöffnungen der mindestens einen Hohlschwelle eingreifen. Das Schienenbefestigungssystem weist ferner Winkelführungsplatten auf, durch welche jeweils der Gewindebolzen der Hakenbolzen hindurchtritt sowie Spannklemmen, die jeweils durch Befestigungselemente auf den Gewindebolzen fixiert sind.

Bevorzugte Ausführungsformen folgen aus den übrigen Ansprüchen.

Nach einer bevorzugten Ausführungsform der Erfindung besteht das Gewindeelement aus Stahl. Wie bereits erläutert wurde, lässt sich auf diese Weise bei üblicher Dimensionierung des Gewindebolzens eine hohe Belastung aufnehmen. Alternativ sind aber auch andere Materialien denkbar, die kostengünstig verfügbar sind und gegenüber Gussmetall erhöhte Festigkeitswerte aufweisen.

Vorzugsweise besteht das hakenförmige Eingriffselement aus Grauguss oder Kugelgrafitguss.

Nach einer bevorzugten Ausführungsform der Erfindung weist der hakenförmige Einsteckabschnitt des Eingriffselements eine Arretiernase auf, die eine im Wesentlichen in einer weiteren Ebene senkrecht zur Längsachse des Gewindebolzens orientierte Anschlagfläche besitzt. Eine derartige Arretiernase kann nach dem ordnungsgemäßen Einsetzen des hakenförmigen Einsteckabschnitts durch eine geeignet dimensionierte Durchtrittsöffnung in der Schwelle an der vom inneren Hohlraum der Hohlschwelle her gesehen oberen Wand angrenzend an die Durchtrittsöffnung anstoßen und stellt daher eine zusätzliche Sicherheit gegen das unbeabsichtigte Austreten des Einsteckabschnitts aus der Durchtrittsöffnung der Hohlschwelle dar. Die gewählte Form einer Arretiernase unterstützt dabei das Einsetzen des Einsteckabschnitts durch die Durchtrittsöffnung in den inneren Hohlraum der Hohlschwelle, während der umgekehrte Weg wunschgemäß durch die Anschlagfläche unterbunden wird.

Vorzugsweise ist die Arretiernase am Außenradius des im Wesentlichen bogenförmigen Einsteckabschnitts gebildet. Auf diese Weise liegt im Wesentlichen diametral entgegengesetzt auf beiden Seiten der Durchtrittsöffnungen der Hohlschwelle eine Kontaktfläche zwischen dem Einsteckabschnitt und der Wandung der Hohlschwelle vor, was neben einer verbesserten Einleitung der Kräfte in das Material der Hohlschwelle vor allen Dingen die wirksamste Position darstellt, um ein unerwünschtes Herausrutschen des Einsteckabschnitts aus der Hohlschwelle zu verhindern.

Nach einer bevorzugten Ausführungsform der Erfindung weist der Hakenbolzen zusätzlich eine Kunststoffabdeckung auf, die sich über den Auflageabschnitt sowie den in den Aufnahmeraum angeordneten Aufnahmeschuh erstreckt und eine Durchtrittsöffnung für den Gewindebolzen aufweist. Eine derartige Kunststoffabdeckung besitzt mehrere Vorteile. Zum einen dient sie der elektrischen Isolierung, die gerade in Bezug auf die Verwendung von Hohlschwellen aus Metall große Wichtigkeit besitzt. Ein weiterer Vorteil besteht darin, dass das Eindringen von Wasser in die Hohlschwelle verhindert oder zumindest erschwert wird. Der wesentliche Vorteil der Kunststoffabdeckung besteht aber darin, ein Herausrutschen des Gewindeelements und insbesondere des Aufnahmeschuhs aus dem Aufnahmeraum im unbelasteten Zustand des Hakenbolzens zu verhindern. Zu diesem Zweck weist die Kunststoffabdeckung eine Durchtrittsöffnung für den Gewindebolzen auf, die aber keine nennenswerte Verschiebebewegung zwischen dem Gewindeelement und dem Eingriffselement ermöglicht und daher verhindert, dass sich das Gewindeelement vom Eingriffselement lösen kann.

### Kurze Beschreibung der Figuren

Nachfolgend wird die Erfindung anhand der beiliegenden Figuren im Detail beschrieben, worin
- Fig. 1: allgemein eine Schienenbefestigung unter Verwendung von Hakenbolzen zeigt;
- Fig. 2: das Gewindeelement eines erfindungsgemäßen Hakenbolzens darstellt;
- Fig. 3: das Eingriffselement eines erfindungsgemäßen Hakenbolzens darstellt;
- Fig. 4: eine Seitenansicht eines erfindungsgemäßen Hakenbolzens zeigt;
- Fig. 5: eine Seitenansicht eines erfindungsgemäßen Hakenbolzens zeigt;
- Fig. 6: eine Draufsicht auf einen erfindungsgemäßen Hakenbolzen darstellt;
- Fig. 7: den in Fig. 4 dargestellten Hakenbolzen zusätzlich mit einer Kunststoffabdeckung darstellt;
- Fig. 8 und 9: eine Draufsicht und eine Unteransicht auf die in Fig. 7 dargestellte Anordnung aus Hakenbolzen mit Kunststoffabdeckung darstellen.

### Wege zur Ausführung der Erfindung

In den nachfolgenden Figuren werden jeweils dieselben Elemente mit denselben Referenzziffern bezeichnet.

Fig. 1 zeigt ein Schienenbefestigungssystem unter Verwendung von Hakenbolzen, wobei die in der Zeichenebene der Fig. 1 links dargestellte Schienenbefestigung in der Montagestellung ist und die in der Zeichenebene der Fig. 1 rechts dargestellte Schienenbefestigung in dem Vormontagezustand dargestellt ist.

Fig. 1 zeigt lediglich den hier relevanten, oberen Wandabschnitt einer Hohlschwelle 12, die Durchtrittsöffnungen 13 aufweist, die der Aufnahme eines Eingriffselements 20 eines Hakenbolzens 40 dienen. Die Eisenbahnschiene 22 ist über eine aus Kunststoff bestehende, elastische Schienenzwischenlage 9 auf die Schwelle 12 aufgelegt und wird durch Führungsplatten 10 und 11 seitlich fixiert. Die Führungsplatten bestehen aus Kunststoff zum Zwecke einer ausreichenden elektrischen Isolierung. In den Führungsplatten befinden sich Öffnungen zum Durchtritt des Gewindebolzens des Hakenbolzens 40, auf den eine Befestigungsmutter 8 aufgeschraubt wird, um eine Spannklemme 4 zu befestigen, gegebenenfalls unter Zwischenschaltung einer Isolierkragenbuchse 6 aus Kunststoff, die auf den Gewindebolzen aufgesteckt wird und gegebenenfalls zur Befestigungsmutter 8 hin sowie zur Spannklemme 4 hin durch zusätzliche Stahlunterlegscheiben 5 und 7 ergänzt werden kann. Die Formgebung der Führungsplatten und Spannklemmen in Fig. 1 sind nur beispielhaft zu verstehen und können in gleicher Weise eine andere, aufeinander abgestimmte Geometrie besitzen. Wesentlich ist das Prinzip des Hakenbolzens mit einem in den Hohlraum der Hohlschwelle und durch die Durchtrittsöffnung 13 hindurch tretenden Eingriffsabschnitt 20, der bogenförmig ist und gegen die Unterseite der oberseitigen Wand der Hohlschwelle anliegt und auf diese Weise das Verspannen der Spannklemme 4 gegen den Schienenfuß erlaubt. Die auf der linken Seite der Fig. 1 gezeigte Schienenbefestigung ist dabei im montierten Zustand, während die auf der rechten Seite in Fig. 1 dargestellten Schienenbefestigung im Vormontagezustand ist, in dem die Befestigungsmutter 8 noch nicht angezogen wurde und in dem die Spannklemme 4 noch nicht auf dem Fuß der Eisenbahnschiene 22 aufliegt.

Fig. 2 und 3 zeigen die beiden separaten Bestandteile des erfindungsgemäßen Hakenbolzens. In Fig. 2 ist das Gewindeelement 24 dargestellt, während in Fig. 3 das Eingriffselement 18 gezeigt ist. Das Gewindeelement 24 weist einen Gewindebolzen 30 mit gängigen Abmessungen und gängigem metrischen Gewinde auf, wie z.B. ein M20 Außengewinde. Das Gewinde geht über einen Übergangsbereich in einen Vierkantabschnitt 28 über, an den sich ein Aufnahmeschuh 26 anschließt, der dimensioniert und gestaltet ist, um in den später beschriebenen Aufnahmeraum des Eingriffselements eingeschoben zu werden. Das Gewindeelement ist bevorzugt aus Stahl und kann in Bezug auf seine Rohform geschmiedet sein, woraufhin in abschließenden Fertigungsschritten die genaue Form des Aufnahmeschuhs 26 nachgearbeitet und das Außengewinde am Gewindebolzen 30 geschnitten werden kann.

Das zweite Element des erfindungsgemäßen Hakenbolzens ist das Eingriffselement 18, das aus Gussmetall, bevorzugt Grauguss oder Kugelgrafitguss besteht. Gussmaterial hat sich hierbei aufgrund seiner hohen Zähigkeit als sehr günstig erwiesen. Das Eingriffselement 18 besteht aus einem Einsteckabschnitt 20 und einem Auflageabschnitt 21 mit einem Aufnahmeraum 22, der dimensioniert und gestaltet ist, damit der Aufnahmeschuh 26 des Gewindeelements 24 formschlüssig in diesen aufgenommen werden kann.

Der Einsteckabschnitt 20 ist im Wesentlichen bogenförmig gestaltet und weist eine erste Anlagefläche 19 auf, die, wie in Fig. 1 ersichtlich ist, in montiertem Zustand des Schienenbefestigungssystems gegen die Innenseite der die Durchtrittsöffnung 13 umgebenden Wandung der Hohlschwelle 12 anliegt. Darüber hinaus ist der Einsteckabschnitt 20 mit einer Arretiernase 23 versehen, die ebenfalls mit einer Anschlagfläche 23a versehen ist, die im eingebauten Zustand, wie auch die zuvor beschriebene Fläche 19, gegen die Unterseite der oberen Wand der Hohlschwelle 12 anliegt. Im eingesetzten Zustand dient der Auflageabschnitt 21 dazu, um auf der Oberseite der Hohlschwelle aufzuliegen.

Fig. 4 und Fig. 5 zeigen den erfindungsgemäßen Hakenbolzen 40 in zusammengebautem Zustand, d.h. nach dem Einschieben des Gewindeelements 24 in das Eingriffselement 18. Dabei ist insbesondere aus der Darstellung in Fig. 5 ersichtlich, wie der Aufnahmeschuh 26 des Gewindeelements 24 formschlüssig in den Aufnahmeraum 22 aufgenommen ist und wie die im vorliegenden Beispiel kreissegmentförmige Querschnittsform des Aufnahmeschuhs 26 mit geringem Spiel in den im Querschnitt komplementär hierzu geformten Aufnahmeraum 22 eingreift und in diesem formschlüssig gehalten wird. Der Aufnahmeschuh 26 wird durch eine horizontale Verschiebebewegung in Pfeilrichtung A (siehe Fig. 4) in den Aufnahmeraum 22 des Eingriffselements 21 eingeschoben. Entsprechend kann das Gewindeelement 24 auch nur durch eine Verschiebebewegung entgegengesetzt der Pfeilrichtung A wieder aus dem Eingriffselement 18 entnommen werden.

Fig. 6 zeigt in Draufsicht den Hakenbolzen 40 und macht dabei insbesondere die Form des Auflageabschnitts 21 sowie auch die Öffnungsform des Aufnahmeraums 22 deutlich.

Die Ausführungsform nach Fig. 7 und 8 unterscheidet sich von derjenigen nach Fig. 4 und 6 lediglich dadurch, dass zusätzlich ein Abdeckelement 50 vorgesehen ist, das sich über den Auflageabschnitt 21 sowie Aufnahmeraum 22 erstreckt und, wie aus Fig. 8 ersichtlich ist, eine Öffnung 52 aufweist, die dem Durchtritt des Gewindebolzens 30 dient. Durch das Vorsehen der Öffnung 52 im Abdeckelement 50 wird im montierten Zustand verhindert, dass sich das Gewindeelement 24 entgegen der Pfeilrichtung A (siehe Fig. 4) aus dem Aufnahmeraum 22 des Eingriffselements 18 herausbewegen kann.

Die Kunststoffabdeckung weist eine sich nach unten erstreckende Nase 54 auf, die, wie anhand einer unterschiedlich geformten Abdeckung in Fig. 1 ersichtlich ist, in die Durchtrittsöffnung 13 der Hohlschwelle 12 eingreift und den nach dem ordnungsgemäßen Einsetzen des Hakenbolzens freibleibenden Bereich der Durchtrittsöffnungen zumindest teilweise schließt. Die Nase 54 besitzt somit die zusätzliche Funktion, ein Verschieben des Hakenbolzens innerhalb der Durchtrittsöffnung der Hohlschwelle zu verhindern, was die sichere Positionierung des Hakenbolzens unterstützt. Wie aus der Darstellung in Fig. 9 ersichtlich ist, besitzt die Nase 54 eine Querschnittsform, um in bestmöglicherweise den freien Öffnungsquerschnitt der Hohlschwelle zu füllen und den Bewegungsspielraum des Hakenbolzens zu minimieren. Dies dient auch dazu, um einem frühzeitigen Verschleiß entgegenzuwirken. Im Ausführungsbeispiel nach Fig. 9 besitzt die Nase eine mondförmige Querschnittsform.

Die Kunststoffabdeckung 50 hat neben der Funktion einer elektrischen Isolierung und der oben angesprochenen Funktion, das Heraustreten des Aufnahmeschuhs aus dem Aufnahmeraum zu verhindern, noch die zusätzliche Aufgabe, das Eindringen von Nässe in den Hohlraum der Hohlschwelle zu verhindern oder zumindest zu verringern.

Durch die zweiteilige Ausgestaltung des erfindungsgemäßen Hakenbolzens lassen sich bei einfacher Bauform die Einzelteile kostengünstig fertigen und die übertragbaren Belastungen gegenüber einem vollständig aus Guss hergestellten Hakenbolzen deutlich erhöhen. Aus diesem Grund ist der erfindungsgemäße Hakenbolzen auch bei hohen Seitenkräften, wie sie insbesondere bei Schwerlast auftreten, einsetzbar.

## Patentansprüche

1. Hakenbolzen zur Schienenbefestigung auf Hohlschwellen (12), insbesondere Stahlschwellen, umfassend:
- ein Eingriffselement (18) mit einem hakenförmigen Einsteckabschnitt (20) sowie ein Gewindeelement (24) mit einem Gewindebolzen (30), wobei das Eingriffselement (18) einen Auflageabschnitt (21) umfasst, der mit einem Aufnahmeraum (22) zur Aufnahme des Gewindeelements (24) ausgebildet ist; wobei
- das Gewindeelement (24) einen Aufnahmeschuh (26) aufweist, der sich im Aufnahmeraum (22) befindet
**dadurch gekennzeichnet, dass**
- das Eingriffselement (18) aus Gussmetall besteht und
- der Aufnahmeschuh (26) so dimensioniert ist um formschlüssig in den Aufnahmeraum (22) des Auflageabschnitts (21) einsetzbar zu sein, und der Aufnahmeraum (22) so gestaltet ist, dass der Aufnahmeschuh (26), bei horizontaler Anordnung der zugehörigen Hohlschwellle (12), durch eine horizontale Verschiebebewegung in einer Richtung in den Aufnahmeraum (22) einschiebbar und nur durch eine Verschiebebewegung entgegengesetzt zur Richtung wieder entnehmbar ist.

2. Hakenbolzen nach Anspruch 1,
**dadurch gekennzeichnet, dass**
das Gewindeelement (25) aus Stahl besteht.

3. Hakenbolzen nach Anspruch 1 oder Anspruch 2,
**dadurch gekennzeichnet, dass**
das hakenförmige Eingriffselement (20) aus Grauguss oder Kugelgrafitguss besteht.

4. Hakenbolzen nach einem der vorhergehenden Ansprüche, **dadurch gekennzeichnet, dass**
der Aufnahmeraum (22) des Eingriffselements (18) so gestaltet ist, dass der Aufnahmeschuh (26) des Gewindeelements (24) senkrecht zur Längsachse des Gewindebolzens (30) in den Aufnahmeraum (22) einschiebbar ist.

5. Hakenbolzen nach einem der vorhergehenden Ansprüche, **dadurch gekennzeichnet, dass**
der hakenförmige Einsteckabschnitt (20) eine Arretiernase (23) aufweist, die eine im Wesentlichen in einer weiteren Ebene senkrecht zur Längsachse des Gewindebolzens (30) orientierte Anschlagfläche (23a) besitzt.

6. Hakenbolzen nach Anspruch 5,
**dadurch gekennzeichnet, dass**
die Arretiernase (23) am Außenradius des im Wesentlichen bogenförmigen Einsteckabschnitts (20) gebildet ist.

7. Hakenbolzen nach einem der vorhergehenden Ansprüche, weiter umfassend eine Kunststoffabdeckung (50), die sich über den Auflageabschnitt (21) sowie den in dem Aufnahmeraum (22) angeordneten Aufnahmeschuh (26) erstreckt und eine Durchtrittsöffnung (52) für den Gewindebolzen (30) aufweist.

8. Schienenbefestigungssystem, umfassend:
- mindestens eine Hohlschwelle (12) mit Durchtrittsöffnungen (13); sowie
- Hakenbolzen (40) nach einem der vorhergehenden Ansprüche, die mit ihrem hakenförmigen Einsteckabschnitt (20) in die Durchtrittsöffnungen (13) der mindestens einen Hohlschwelle (12) eingreifen;
- Winkelführungsplatten (10, 11), durch welche jeweils der Gewindebolzen (30) der Hakenbolzen (40) hindurchtritt; sowie
- Spannklemmen (4), die jeweils durch Befestigungselemente (8) auf den Gewindebolzen (30) fixiert sind.

## Claims

1. Hook bolt for fastening rails to hollow sleepers (12), in particular steel sleepers, comprising:
- an engaging element (18) with a hook-shaped insertion section (20) and a threaded element (24) with a threaded bolt (30), wherein the engaging element (18) comprises a supporting section (21) which is constructed with a receiving chamber (22) for receiving the threaded element (24); wherein
- the threaded element (24) has a receiving shoe (26) which is located in the receiving chamber (22),
**characterised in that**
- the engaging element (18) is made of cast metal and
- the receiving shoe (26) has dimensions such as to be capable of being inserted in form-locking relationship in the receiving chamber (22) of the supporting section (21), and the receiving chamber (22) is designed in such a way that the receiving shoe (26) can be inserted in the receiving chamber (22) by a horizontal sliding movement in one direction when the associated hollow sleeper (12) is arranged horizontally, and is removable again only by a sliding movement in the opposite direction.

2. Hook bolt according to claim 1, **characterised in that** the threaded element (25) is made of steel.

3. Hook bolt according to claim 1 or claim 2, **characterised in that** the hook-shaped engaging element (20) is made of grey cast iron or spheroidal graphite iron.

4. Hook bolt according to any of the preceding claims, **characterised in that** the receiving chamber (22) of the engaging element (18) is designed in such a way that the receiving shoe (26) of the threaded element (24) can be inserted in the receiving chamber (22) perpendicularly to the longitudinal axis of the threaded bolt (30).

5. Hook bolt according to any of the preceding claims, **characterised in that** the hook-shaped insertion section (20) has a locking lug (23) which has a stop face (23 a) oriented substantially in a further plane perpendicularly to the longitudinal axis of the threaded bolt (30).

6. Hook bolt according to claim 5, **characterised in that** the locking lug (23) is formed on the outside radius of the substantially arcuate insertion section (20).

7. Hook bolt according to any of the preceding claims, further comprising a plastic cover (50) which extends over the supporting section (21) and the receiving shoe (26) arranged in the receiving chamber (22), and has a through-opening (52) for the threaded bolt (30).

8. Rail fastening system, comprising:
- at least one hollow sleeper (12) with through-openings (13); and
- hook bolts (40) according to any of the preceding claims, which by their hook-shaped insertion section (20) engage in the through-openings (13) in the at least one hollow sleeper (12);
- angle guide plates (10, 11) through each of which passes the threaded bolt (30) of the hooked bolts; and
- rail clamps (4) which are in each case fixed by fastening elements (8) on the threaded bolt (30).

## Revendications

1. Boulon à crochet servant à la fixation de rails sur des traverses creuses (12), en particulier sur des traverses en acier, comprenant :
- un élément de prise (18) pourvu d'une section d'emboîtement (20) en forme de crochet et un élément fileté (24) pourvu d'un boulon fileté (30), l'élément de prise (18) comprenant une section de réception (21), qui se présente avec un espace de logement (22) servant à loger l'élément fileté (24), l'élément fileté (24) présentant un patin de logement (26), qui se trouve dans l'espace de réception (22),
**caractérisé en ce que** :
- l'élément de prise (18) est constitué d'un métal de fonte et
- le patin de logement (26) est dimensionné de manière à pouvoir être inséré par complémentarité de forme dans l'espace de logement (22) de la section de réception (21),
- l'espace de réception (22) est configuré de telle manière que le patin de réception (26) peut être inséré par coulissement dans l'espace de réception (22) par un déplacement coulissant horizontal dans un sens lorsque la traverse creuse (12) associée est disposée à l'horizontale et ne peut être retiré que par un déplacement coulissant dans le sens opposé.

2. Boulon à crochet selon la revendication 1, **caractérisé en ce que** :
l'élément fileté (25) est constitué d'acier.

3. Boulon à crochet selon la revendication 1 ou la revendication 2,
**caractérisé en ce que** :
l'élément de prise (20) en forme de crochet est constitué de fonte grise ou de fonte graphitée sphéroïdale.

4. Boulon à crochet selon l'une quelconque des revendications précédentes,
**caractérisé en ce que** :
l'espace de logement (22) de l'élément de prise (18) est configuré de telle sorte que le patin de logement (26) de l'élément fileté (24) puisse être enfilé dans l'espace de logement (22) perpendiculairement à l'axe longitudinal du boulon fileté (30).

5. Boulon à crochet selon l'une quelconque des revendications précédentes,
**caractérisé en ce que** :
la section d'emboîtement (20) en forme de crochet présente un ergot de blocage (23), qui possède une surface de butée (23a) orientée essentiellement dans un autre plan perpendiculairement à l'axe longitudinal du boulon fileté (30).

6. Boulon à crochet selon la revendication 5,
**caractérisé en ce que** :
l'ergot de blocage (23) est formé au niveau du rayon extérieur de la section d'emboîtement (20) essentiellement en forme d'arc.

7. Boulon à crochet selon l'une quelconque des revendications précédentes, comprenant par ailleurs un recouvrement en plastique (50), qui s'étend sur la section de réception (21) ainsi que sur le patin de logement (26) disposé dans l'espace de logement (22) et présente une ouverture de passage (52) pour le boulon fileté (30).

8. Système de fixation de rails, comprenant :
- au moins une traverse creuse (12) pourvue d'ouvertures de passage (13) ; ainsi que
- des boulons à crochet (40) selon l'une quelconque des revendications précédentes, qui viennent en prise, par leur section d'emboîtement (20) en forme de crochet, avec les ouvertures de passage (13) de la au moins une traverse creuse (12) ; ;
- des panneaux de guidage d'angle (10, 11) que le boulon fileté (30) des boulons à crochet (40) traverse respectivement ; ainsi que
- des pinces de serrage (4), qui sont fixées respectivement par des éléments de fixation (8) sur le boulon fileté (30).
